# EUROPÄISCHE PATENTSCHRIFT

(11) **EP 1 744 590 B1**
(45) Veröffentlichungstag und Bekanntmachung des Hinweises auf die Patenterteilung: **01.09.2010**
(21) Anmeldenummer: 06116557.7
(22) Anmeldetag: 04.07.2006
(51) Int. Cl.: H04R 25/00

(54) **Hörgerät und entsprechendes Verfahren zu dessen Einstellung**
Hearing-aid and corresponding method for adjusting the same
Prothèse auditive et procédé de réglage correspondant

(30) Priorität: 11.07.2005 DE 102005032273
(43) Veröffentlichungstag der Anmeldung: 17.01.2007
(73) Patentinhaber: Siemens Audiologische Technik GmbH, 91058 Erlangen (DE)
(72) Erfinder: Fischer, Eghart, 91126 Schwabach (DE)
(74) Vertreter: Maier, Daniel Oliver

(56) Entgegenhaltungen:
- EP-A- 0 710 048
- DE-A1- 4 427 216
- US-A- 6 118 877
- US-A1- 2004 213 424

## Beschreibung

Die vorliegende Erfindung betrifft ein Hörgerät mit einer Speichereinrichtung zum Speichern von Signaldaten, einer Signalverarbeitungseinrichtung zur Ausgabe der Signaldaten von der Speichereinrichtung und einer Bedieneinrichtung zur Einstellung der Signalverarbeitungseinrichtung. Darüber hinaus betrifft die vorliegende Erfindung ein Hörgerätesystem mit einem Hörgerät und einer Fernbedienung und schließlich ein Verfahren zum Einstellen des Hörgeräts.

Bislang ist es dem Hörgeräteträger nicht oder nur sehr eingeschränkt möglich, die Übertragungscharakteristik seines Hörgeräts seinen Wünschen und Erfordernissen entsprechend selbst und zu jeder Zeit, also insbesondere ohne einen Akustiker aufsuchen zu müssen, einzustellen. Der Grund hierfür liegt in der Fülle und Komplexität der Parameter, die nur von entsprechend geschultem Fachpersonal überblickt werden kann. Insbesondere kann der Hörgeräteträger oftmals nicht objektiv entscheiden, welche Hörsituation vorliegt, so dass er sein Hörgerät entsprechend einstellen könnte.

Bei den meisten Hörgeräten ist bislang nur vorgesehen, dass der Hörgeräteträger die Lautstärke an seinem Gerät selbst einstellen kann. Gegebenenfalls wird von einem Klassifikator die aktuelle Hörsituation festgestellt und die eingestellte Lautstärke zu der aktuellen Hörsituation gespeichert.

Zur Einstellung von Hörgeräten ist aus den Druckschriften US 5 202 927, US 5 710 819, US 4 947 432 und US 5 303 306 jeweils bekannt, Steuersignale an das Hörgerät zu übertragen. Insbesondere können entsprechende Kontroll-Parameter von einer Fernbedienung zum Hörgerät übermittelt werden.

Ferner beschreibt die Druckschrift DE 44 27 216 A1 ein Verfahren zur Tinnitusversorgung, bei dem ein Spektralanteile des Tinnitussignals aufweisendes akustisches Verdeckungssignal ausgewählt oder erzeugt und dem Tinnituspatienten während des Auftretens des Tinnitus dargeboten wird. Als Verdeckungssignal werden natürliche, zeitlich veränderliche Klangbilder verwendet.

Weiterhin ist aus den Druckschriften AU 199858308 A1 und DE 32 05 685 C2 bekannt, synthetische Testsignale für die Einstellung von Hörgeräten zu verwenden. Demnach kann ein Hörgeräteträger eine übliche Ton-Audiometrie selbst durchführen.

Nachteilig an diesen Einstellmöglichkeiten ist jedoch, dass die natürlichen Hörsituationen von den synthetischen Testsignalen abweisen, so dass die Einstellungen nur näherungsweise durchgeführt werden können.

Die Aufgabe der vorliegenden Erfindung besteht somit darin, die Einstellmöglichkeiten für den Hörgeräteträger selbst zu verbessern.

Erfindungsgemäß wird diese Aufgabe gelöst durch ein Hörgerät mit einer Speichereinrichtung zum Speichern von Signaldaten, einer Signalverarbeitungseinrichtung zur Ausgabe der Signaldaten von der Speichereinrichtung und einer Bedieneinrichtung zur Einstellung der Signalverarbeitungseinrichtung, wobei die Signaldaten Test-Audiodaten zu mehreren Klassen von charakteristischen Hörsituationen umfassen, die Test-Audiodaten einer gewünschten Klasse durch eine Betätigung der Bedieneinrichtung über die Signalverarbeitungseinrichtung zumindest teilweise ausgebbar sind, die Signalverarbeitungseinrichtung während der Ausgabe der Audiodaten einstellbar ist und die Einstellung der Signalverarbeitungseinrichtung für die gewünschte Klasse abspeicherbar ist.

Ferner ist erfindungsgemäß vorgesehen ein Hörgerätesystem mit einem Hörgerät und einer Fernbedienung, wobei die Fernbedienung eine Speichereinrichtung zum Speichern von Test-Audiodaten zu mehreren Klassen von charakteristischen Hörsituationen und zum Übertragen der Test-Audiodaten einer gewünschten Klasse an das Hörgerät aufweist, das Hörgerät während einer Wiedergabe der Test-Audiodaten von dem Hörgeräteträger einstellbar ist, und die Einstellung des Hörgeräts für die gewünschte Klasse im Hörgerät abspeicherbar ist.

Ebenso wird erfindungsgemäß bereitgestellt ein Verfahren zum Einstellen eines Hörgeräts durch Speichern von Test-Audiodaten, die mehrere Klassen von charakteristischen Hörsituationen repräsentieren, Wiedergabe der gespeicherten Test-Audiodaten einer gewünschten Klasse mittels des einzustellenden Hörgeräts, Einstellen des Hörgeräts anhand der wiedergegebenen Test-Audiodaten durch den Hörgeräteträger nach seinen individuellen Bedürfnissen und Speichern der Einstellung des Hörgeräts für die gewünschte Klasse im Hörgerät.

Erfindungsgemäß ist es somit möglich, dem Hörgeräteträger sogenannte Real-Life-Testsignale zur Einstellung darzubieten, die einer charakteristischen Hörsituation entsprechen. Dadurch kann der Hörgeräteträger die Einstellung gezielter und genauer vornehmen. Hierbei ist es günstig, wenn eine Sequenz von Audio- bzw. Testsignalen Signale aus allen Klassifikator-Klassen, d. h. den vom Hörgeräteklassifikator unterscheidbaren Hörsituationen, mit jeweils verschiedenen Pegeln umfasst. Damit muss der Hörgeräteträger nicht mehr, wie bislang üblich, darauf warten, dass in seiner natürlichen Umgebung beispielsweise die Hörsituation "leise Musik" auftritt und er erst dann anfangen kann, sein Hörgerät einzustellen. Vielmehr kann er die Einstellprozedur erfindungsgemäß nun bevor er in eine derartige natürliche Situation gerät, wann immer er will und vor allem reproduzierbar durchführen. Der Benutzer kann somit anhand von natürlichen Hörsituationen Hörgeräteparameter klassen- und pegelabhängig modifizieren. Diese Modifikationen werden im Hörgerät dann gespeichert und sind ab sofort wirksam. Beispielsweise kann so der Hörgeräteträger bei der Darbietung von objektiv leiser Musik den Klang wie folgt wählen: Mehr Höhen, weniger Mitten und mehr Tiefen.
Vorzugsweise wird das Hörgerät über eine Fernbedienung bedient. Dadurch kann der Hörgeräteträger die Einstellung des Hörgeräts komfortabel mit der Fernbedienung durchführen.

Die Test-Audiodaten umfassen in vorteilhafter Weise eine Ansage und ein anschließendes Hörbeispiel. Dadurch kann sichergestellt werden, dass der Hörgeräteträger das nachfolgend wiedergegebene Hörbeispiel richtig einschätzt und klassifiziert.

Entsprechend einer ebenfalls bevorzugten Weiterbildung wird die Wiedergabe der Test-Audiodaten so lange wiederholt, bis der Hörgeräteträger eine entsprechende Bedientaste drückt. Dadurch kann sich der Hörgeräteträger bei der Einstellung des Hörgeräts für eine spezielle Hörsituation beliebig lange Zeit lassen.

Der Einstellbereich des Hörgeräts kann ferner in Abhängigkeit der wiedergegebenen Audiodaten vorgegeben sein. Dies ist insbesondere dann von Vorteil, wenn der Hörgeräteträger die dargebotenen Audiosignale falsch einschätzt und so beispielsweise die Lautstärke für die Hörsituation "leise Musik" zu hoch einstellen würde.

Die vorliegende Erfindung wird nun anhand der beigefügten Zeichnungen näher erläutert, die eine Prinzipskizze eines erfindungsgemäßen Hörgerätesystems darstellt.

Das nachfolgend nähergeschilderte Ausführungsbeispiel stellt eine bevorzugte Ausführungsform der vorliegenden Erfindung dar.

Erfindungsgemäß soll der Hörgeräteträger in die Lage versetzt werden, durch Aktionen an seinem Hörgerät oder an einer Fernbedienung die Signalverarbeitung seines Hörgeräts selbst einzustellen. Hierzu werden im Wesentlichen zwei Komponenten verwendet:
1. Testsignale, die einer realen Hörsituation entsprechen und
2. Bedienelemente an dem Hörgerät oder der Fernbedienung zum Einstellen des Hörgeräts durch den Hörgeräteträger.

Die Testsignale bzw. Hörbeispiele entsprechen allen wesentlichen Umgebungssituationen, denen ein Hörgeräteträger typischerweise ausgesetzt ist. So wird z. B. ein Hörbeispiel für die Hörsituation Sprache in Ruhe, leise Musik usw. als Testsignal bereitgestellt. Diese Testsignale werden gemäß dem in der Figur dargestellten Beispiel in einer Speichereinheit SE einer Fernbedienung FB gespeichert. Die Fernbedienung FB sendet die Testsignale drahtlos an ein Hörgerät HG, das hierzu einen entsprechenden Empfänger EM aufweist. Bei einer alternativen Ausführungsform kann die Speichereinheit zur Speicherung der Testsignale auch direkt in dem Hörgerät vorgesehen sein.

Der Empfänger EM im Hörgerät HG übermittelt die empfangenen Testsignale an eine Signalverarbeitung SV, die einen Hörer H ansteuert. Mit einem Bedienelement BE am Hörgerät HG kann die Signalverarbeitung SV eingestellt werden. Darüber hinaus besteht die Möglichkeit, die Signalverarbeitung SV mit Hilfe der Fernbedienung FB einzustellen. Mit entsprechenden Einstelltasten an der Fernbedienung lässt sich beispielsweise "Volume"/"Treble"/"Bass" oder auch nur "Volume" einstellen.

Der Beginn des Einstellvorgangs kann beispielsweise durch Drücken der Taste S auf der Fernbedienung FB erfolgen. Mit der Taste M lässt sich die gewählte Einstellung abspeichern.

Im Folgenden wird nun ein Einstellvorgang im Detail beschrieben. Dabei wird dem Hörgeräteträger günstigerweise eine Sequenz von Testsignalen bzw. Hörbeispielen mit dem Hörgerät vorgespielt, sobald er die Starttaste S der Fernbedienung FB drückt. Jedes in der Sequenz enthaltene Hörbeispiel wird durch eine Ansage angekündigt. Diese Ansage lautet beispielsweise: "Es folgt leise Musik". Das Hörbeispiel einschließlich der Ansage wird so lange wiederholt, bis der Hörgeräteträger eine Weiter- bzw. die Speichertaste M drückt. Bis dahin hat der Hörgeräteträger die Möglichkeit, die Lautstärke für das spezielle Signal innerhalb eines vorgegebenen Rahmens so einzustellen, wie es für ihn angenehm ist. Die Ansage und die Einschränkung der Verstellbarkeit der Lautstärke sind unbedingt nötig, damit der Hörgeräteträger z. B. leise Signale nicht versehentlich auf normale Lautstärke "hochdreht".

Nachdem der Hörgeräteträger die Weiter- oder Speichertaste M gedrückt hat, wird das nächste Hörbeispiel, das eine andere Hörsituation repräsentiert, wiedergegeben. Die Sequenz der darzubietenden Hörbeispiele kann wie folgt aussehen:
- Sprache in Ruhe (normal, leise, laut)
- Sprache in Störgeräusch (normal, leise, laut)
- Verkehrsgeräusch (normal, leise, laut)
- Naturgeräusch (normal, leise, laut)
- Musik (normal, leise, laut)
- Stille (Mikrofonrauschen!)
- Telefon
   Nach dem Durchlauf einer derartigen Sequenz von Hörbeispielen entsteht so eine klassen- und pegelabhängige Modifikation der Verstärkungs- und Kompressionsparameter im Hörgerät, die z. B. als Voreinstellung für weitergehende Lern- und Trainingsalgorithmen genutzt werden können. Die Einstellprozedur kann beliebig oft wiederholt, neu gestartet und auch vorzeitig abgebrochen werden.

Weiterhin ist eine "Reset"-Möglichkeit vorgesehen, mit der die Parameter wieder auf die vom Akustiker eingestellte Voreinstellung zurückgestellt werden können, um beispielsweise anfangs noch auftretende Fehlbedienungen rückgängig zu machen.

Erfindungsgemäß werden für die Einstellprozedur quasi reale Hörbeispiele verwendet, die zu beliebigen Zeitpunkten wiedergegeben werden können. Damit ergeben sich gegenüber bekannten Verfahren, bei denen Einstellmöglichkeiten nur während realer, aktueller Hörsituationen gegeben sind, folgende Vorteile:
- Die erfindungsgemäße Trainingsprozedur mit quasi realen Hörbeispielen wird nicht als dauerhafte Korrektur nicht optimaler, damit störender und lästiger Einstellungen begriffen, sondern als eine bewusst gewählte Aktion, die der Hörgeräteträger mit voller Konzentration, jederzeit und in seiner gewünschten Umgebung durchführen kann.
- Da die Testsignale reproduzierbar sind, prägen sie sich nach kurzer Zeit ein, was bei realen Signalen natürlich nicht der Fall ist. Je öfter der Hörgeräteträger die Trainingsprozedur durchläuft, desto gezielter und sicherer kann er die gewünschte Modifikation am Klang seines Hörgeräts vornehmen.

## Patentansprüche

1. Hörgerät mit
- einer Speichereinrichtung (SE) zum Speichern von Signaldaten,
- einer Signalverarbeitungseinrichtung (SV) zur Ausgabe der Signaldaten von der Speichereinrichtung (SE) und
- einer Bedieneinrichtung (BE, FB) zur Einstellung der Signalverarbeitungseinrichtung (SV),
**dadurch gekennzeichnet, dass**
- die Signaldaten Test-Audiodaten zu mehreren Klassen von charakteristischen Hörsituationen umfassen,
- die Test-Audiodaten einer gewünschten Klasse durch eine Betätigung der Bedieneinrichtung (BE, FB) über die Signalverarbeitungseinrichtung (SV) zumindest teilweise ausgebbar sind,
- die Signalverarbeitungseinrichtung während der Ausgabe der Audiodaten einstellbar ist und
- die Einstellung der Signalverarbeitungseinrichtung für die gewünschte Klasse abspeicherbar ist.

2. Hörgerät nach Anspruch 1, wobei die Bedieneinrichtung (FB) eine Fernbedienung umfasst.

3. Hörgerätesystem mit
- einem Hörgerät (HG) und
- einer Fernbedienung (FB),
**dadurch gekennzeichnet, dass**
- die Fernbedienung (FB) eine Speichereinrichtung (SE) zum Speichern von Test-Audiodaten zu mehreren Klassen von charakteristischen Hörsituationen und zum Übertragen der Test-Audiodaten einer gewünschten Klasse an das Hörgerät (HG) aufweist,
- das Hörgerät (HG) während einer Wiedergabe der Test-Audiodaten von dem Hörgeräteträger einstellbar ist.
- die Einstellung des Hörgeräts für die gewünschte Klasse im Hörgerät abspeicherbar ist.

4. Hörgerätesystem nach Anspruch 3, wobei das Hörgerät (HG) mit Hilfe der Fernbedienung (FB) einstellbar ist.

5. Hörgerät nach Anspruch 1 oder 2 oder Hörgerätesystem nach Anspruch 3 oder 4, wobei die Test-Audiodaten eine Ansage und ein anschließendes Tonbeispiel umfassen.

6. Hörgerät oder Hörgerätesystem nach Anspruch 5, wobei die Wiedergabe der Test-Audiodaten so lange wiederholbar ist, bis der Hörgeräteträger eine entsprechende Bedientaste (M) drückt.

7. Hörgerät oder Hörgerätesystem nach Anspruch 5 oder 6, wobei ein Einstellbereich des Hörgeräts (HG) in Abhängigkeit der wiedergegebenen Test-Audiodaten vorgegeben ist.

8. Verfahren zum Einstellen eines Hörgeräts (HG), **gekennzeichnet durch**
- Speichern von Test-Audiodaten, die mehrere Klassen von charakteristischen Hörsituationen repräsentieren,
- Wiedergabe der gespeicherten Test-Audiodaten einer gewünschten Klasse mittels des einzustellenden Hörgeräts (HG),
- Einstellen des Hörgeräts (HG) anhand der wiedergegebenen Test-Audiodaten **durch** den Hörgeräteträger nach seinen individuellen Bedürfnissen und
- Speichern der Einstellung des Hörgeräts für die gewünschte Klasse im Hörgerät.

9. Verfahren nach Anspruch 8, wobei das Einstellen des Hörgeräts (HG) über eine Fernbedienung (FB) erfolgt.

10. Verfahren nach Anspruch 8 oder 9, wobei die Test-Audiodaten eine Ansage und ein anschließendes Tonbeispiel umfassen.

11. Verfahren nach einem der Ansprüche 8 bis 10, wobei die Wiedergabe der Test-Audiodaten so lange wiederholt wird, bis der Hörgeräteträger eine entsprechende Bedientaste (M) drückt.

12. Verfahren nach einem der Ansprüche 8 bis 11, wobei ein Einstellbereich des Hörgeräts (HG) in Abhängigkeit der wiedergegebenen Test-Audiodaten vorgegeben wird.

## Claims

1. Hearing aid having
- a storage device (SE) for storage of signal data,
- a signal processing device (SV) for outputting the signal data from the storage device (SE), and
- a control device (BE, FB) for adjustment of the signal processing device (SV),
**characterized in that**
- the signal data comprises test audio data relating to a plurality of classes of characteristic hearing situations,
- the test audio data in a desired class can at least partially be output via the signal processing device (SV) by operation of the control device (BE, FB),
- the signal processing device can be adjusted while the audio data is being output, and
- the setting of the signal processing device for the desired class can be stored.

2. Hearing aid according to Claim 1, with the control device (FB) comprising a remote control.

3. Hearing aid system having
- a hearing aid (HG) and
- a remote control (FB),
**characterized in that**
- the remote control (FB) has a storage device (SE) for storage of test audio data relating to a plurality of classes of characteristic hearing situations and for transmission of the test audio data in a desired class to the hearing aid (HG),
- the hearing aid (HG) can be adjusted by the hearing-aid wearer while the test audio data is being replayed,
- the setting of the hearing aid for the desired class can be stored in the hearing aid.

4. Hearing aid system according to Claim 3, in which the hearing aid (HG) can be adjusted with the aid of the remote control (FB).

5. Hearing aid according to Claim 1 or 2 or the hearing aid system according to Claim 3 or 4, in which the test audio data comprises an announcement and a subsequent tone example.

6. Hearing aid or the hearing aid system according to Claim 5 in which the reproduction of the test audio data can be repeated until the hearing aid wearer pushes an appropriate control button (M).

7. Hearing aid or hearing aid system according to Claim 5 or 6, in which an adjustment range of the hearing aid (HG) is predetermined as a function of the repeated test audio data.

8. Method for adjustment of a hearing aid (HG), **characterized by**
- storage of test audio data which represents a plurality of classes of characteristic hearing situations,
- reproduction of the stored test audio data in a desired class by means of the hearing aid (HG) to be adjusted,
- adjustment of the hearing aid (HG) on the basis of the reproduced test audio data by the hearing aid wearer in accordance with his individual requirements, and
- storage of the setting of the hearing aid for the desired class in the hearing aid.

9. Method according to Claim 8, in which the hearing aid (HG) is adjusted via the remote control (FB).

10. Method according to Claim 8 or 9, in which the test audio data comprises an announcement and a subsequent tone example.

11. Method according to one of Claims 8 to 10, in which the reproduction of the test audio data is repeated until the hearing aid wearer pushes an appropriate control button (M).

12. Method according to one of Claims 8 to 11, in which an adjustment range of the hearing aid (HG) is predetermined as a function of the repeated test audio data.

## Revendications

1. Appareil auditif avec
- un dispositif de mémoire (SE) pour stocker des données de signaux,
- un dispositif de traitement de signaux (SV) pour produire en sortie les données de signaux du dispositif de mémoire (SE) et
- un dispositif de commande (BE, FB) pour régler le dispositif de traitement de signaux (SV),
**caractérisé en ce que**
- les données de signaux comprennent des données audio de test relatives à plusieurs classes de situations acoustiques caractéristiques,
- les données audio de test d'une classe souhaitée peuvent être produites en sortie, au moins partiellement, par un actionnement du dispositif de commande (BE, FB) via le dispositif de traitement de signaux (SV),
- le dispositif de traitement de signaux est réglable pendant la production en sortie des données audio et
- le réglage du dispositif de traitement de signaux pour la classe souhaitée peut être sauvegardé.

2. Appareil auditif selon la revendication 1, le dispositif de commande (FB) comprenant une télécommande.

3. Système d'appareil auditif avec
- un appareil auditif (HG) et
- une télécommande (FB),
**caractérisé en ce que**
- la télécommande (FB) comporte un dispositif de mémoire (SE) pour stocker des données audio de test relatives à plusieurs classes de situations acoustiques caractéristiques et pour transmettre à l'appareil auditif (HG) les données audio de test d'une classe souhaitée,
- l'appareil auditif (HG) peut être réglé par le porteur de l'appareil auditif pendant une reproduction des données audio de test,
- le réglage de l'appareil auditif peut être sauvegardé dans l'appareil auditif pour la classe souhaitée.

4. Système d'appareil auditif selon la revendication 3, l'appareil auditif (HG) pouvant être réglé à l'aide de la télécommande (FB).

5. Appareil auditif selon la revendication 1 ou 2 ou système d'appareil auditif selon la revendication 3 ou 4, les données audio de test incluant une annonce suivie d'un exemple sonore.

6. Appareil auditif ou système d'appareil auditif selon la revendication 5, la reproduction des données audio de test pouvant être répétée jusqu'à ce que le porteur de l'appareil auditif appuie sur une touche de commande correspondante (M).

7. Appareil auditif ou système d'appareil auditif selon la revendication 5 ou 6, une plage de réglage de l'appareil auditif (HG) étant prédéterminée en fonction des données audio de test reproduites.

8. Procédé de réglage d'un appareil auditif (HG), **caractérisé par**
- le stockage de données audio de test qui représentent plusieurs classes de situations acoustiques caractéristiques,
- la reproduction des données audio de test stockées d'une classe souhaitée au moyen de l'appareil auditif (HG) à régler,
- le réglage de l'appareil auditif (HG) par le porteur de l'appareil auditif, selon ses besoins individuels, à l'aide des données audio de test reproduites et
- la mise en mémoire du réglage de l'appareil auditif dans l'appareil auditif pour la classe souhaitée.

9. Procédé selon la revendication 8, le réglage de l'appareil auditif (HG) s'effectuant par l'intermédiaire d'une télécommande (FB).

10. Procédé selon la revendication 8 ou 9, les données audio de test incluant une annonce suivie d'un exemple sonore.

11. Procédé selon l'une des revendications 8 à 10, la reproduction des données audio de test pouvant être répétée jusqu'à ce que le porteur de l'appareil auditif appuie sur une touche de commande correspondante (M).

12. Procédé selon l'une des revendications 8 à 11, une plage de réglage de l'appareil auditif (HG) étant prédéterminée en fonction des données audio de test reproduites.
